# EUROPÄISCHE PATENTSCHRIFT

(11) **EP 1 020 581 B1**
(45) Veröffentlichungstag und Bekanntmachung des Hinweises auf die Patenterteilung: **29.06.2005**
(21) Anmeldenummer: 00100545.3
(22) Anmeldetag: 12.01.2000
(51) Int. Cl.: E04B 2/96, E04B 2/88, E06B 3/54

(54) **Dichtungsleiste für den Spalt zwischen zwei benachbarten Glasscheiben oder Füllungsplatten einer Fassaden- oder Lichtdachkonstruktion**
Sealing profile for the gap located between two glass or filling panes of a fassade or glazed roof construction
Joint d'étanchéité pour la fente située entre deux panneaux vitrés ou de remplissage d'une construction de façade ou de toiture vitrée

(30) Priorität: 18.01.1999 DE 29900770 U
(43) Veröffentlichungstag der Anmeldung: 19.07.2000
(73) Patentinhaber: SCHÜCO International KG, 33609 Bielefeld (DE)
(72) Erfinder: Höcker, Eitel-Friedrich, 33739 Bielefeld (DE)
(74) Vertreter: Specht, Peter, Dipl.-Phys.

(56) Entgegenhaltungen:
- DE-A- 19 728 223
- US-A- 4 633 631
- US-A- 4 650 702

## Beschreibung

Die Erfindung bezieht sich auf eine Dichtungsleiste für den Spalt zwischen zwei benachbarten Glasscheiben oder Füllungsplatten einer mit einer Unterkonstruktion versehenen Fassaden- oder Lichtdachkonstruktion.

Es ist bekannt, diese Unterkonstruktion aus Rohren aufzubauen, an denen mit einem Halter versehene Beschläge befestigt sind. Die Halter sind an den Glasscheiben oder Füllungsplatten versetzt zum Scheibenrand befestigt, so daß die Fassade oder das Lichtdach für die Glasscheiben oder Füllungsplatten mit einer Multipoint-Halterung ausgerüstet ist. Bei diesen Fassaden und Lichtdächern werden die Spalte zwischen den Glasscheiben oder Füllungsplatten im Bereich der Glas- oder Plattendicke durch eine direkte Versiegelung oder durch sog. Fülldichtungen in Kombination mit einer Versiegelung oder durch ein Dichtungsprofil abgedichtet, das mittels einer Silikonversiegelungsmasse mit den Scheiben- oder Plattenrändern verklebt wird.

Die Dichtigkeit solcher Fassaden oder Lichtdächer ist abhängig von Sorgfalt, mit der die dauerelastischen Abdichtungen vorgenommen werden. Hinzu kommt, daß die Dichtigkeit durch mechanische und chemische Beeinträchtigungen nachläßt und daß ggf. in erheblichem Maße Nacharbeiten oder Reparaturarbeiten erforderlich werden.

Es sind ferner Fassaden und Lichtdächer bekannt, bei denen die Unterkonstruktion aus einem Rahmenwerk gebildet wird, das sich aus Pfosten- und Sprossenprofilen zusammensetzt. Diese Pfosten- und Sprossenprofile sind an der den Glasscheiben oder Füllungsplatten zugewandten Seite mit mittigen Schraubnuten versehen, in denen Befestigungsmittel für die Glasscheiben oder Füllungsplatten festgelegt werden. Zur Abdeckung der Spalte zwischen benachbarten Glasscheiben oder Füllungsplatten sind dann Hilfskonstruktionen erforderlich, wobei in der Regel auch einfache Kederdichtungen verwendet werden, die in die Spalte eingedrückt auf Dauer ihren Sitz nicht beibehalten. Diese Dichtungen werden mit einem Silikonkleber gesichert, der über eine längere Betriebsdauer eine sichere Verankerung nicht gewährleistet.

Die DE 197 28 223 zeigt ein Abdichtungsprofil, bei dem an einem mittleren Steg mehrere nach außen hervorstehende Dichtlippen angeformt sind, die in einem Spalt zwischen zwei Isolierglasscheiben eingefügt sind. Zur Festlegung des Abdichtungselementes ist randseitig eine Versiegelung vorgesehen, mittels der das Abdichtungselement zwischen den Isolierglasscheiben gehalten ist. Die Montage des Abdichtungselementes ist daher vergleichsweise aufwendig und ein nachträgliches Lösen desselben für Reparaturarbeiten ist mit einer Vielzahl von Montageschritten verbunden.

Ferner ist in der US 4 650 702 ein Dichtelement gezeigt, das zwischen zwei Isolierglasscheiben einfügbar ist. Das Dichtelement weist einen T-förmigen Fußabschnitt auf, der an mehreren Bauteilen der Unterkonstruktion festgelegt ist. Die Festlegung erfolgt durch die Montage der Einzelbauteile, wobei ein nachträgliches Korrigieren bzw. eine Reparatur nur dann möglich ist, wenn die Konstruktion wieder teilweise demontiert wird. Die Festlegung dieser Dichtung ist daher ebenfalls aufwendig.

Der Erfindung liegt die Aufgabe zugrunde, eine Dichtungsleiste der eingangs genannten Art so zu gestalten, daß sie ohne einen Kleber festgelegt wird, gute Wärmedämmwerte besitzt und daß der Dichtungsandruck an den Scheiben- oder Plattenkanten verbessert wird.

Diese Aufgabe wird erfindungsgemäß durch eine Dichtungsleiste mit den Merkmalen des Anspruches 1 gelöst. Die Dichtlippen weisen äußere Dichtlippen zur Abdeckung der Außenöffnung des Spaltes und weitere Dichtlippen zur Abstützung an den den Spalt begrenzenden Scheiben- oder Plattenflächen auf. Ferner ist die Dichtungsleiste mit einem Verankerungsausleger zur Festlegung an oder in einer Nut der Unterkonstruktion ausgerüstet.

Durch die Hohlkammer oder durch die Hohlkammern des Kerns wird im Kernbereich eine gute Wärmedämmung erzielt, die auch bei der Anordnung mehrerer innenliegender Dichtlippen gegeben ist, da diese Dichtlippen zusammen mit dem Kern und den Spaltbegrenzungsflächen, an denen sie sich abstützen, Luftkammern bilden.

Der Kern der Dichtungsleisten, der sich von den Rändern der Aufnahmenut der Unterkonstruktion für den Verankerungsausleger bis zur vorderen Begrenzungsfläche der Scheiben oder Füllungsplatten erstreckt und eine Breite aufweist, die dem Außenabstand der Außenflächen der Nut der Unterkonstruktion entspricht, füllt den größten Teil des Spaltraumes aus. Die sich von den Längsseitenflächen des Kerns erstreckenden Dichtlippen sind somit relativ kurz ausgebildet und erzeugen einen intensiven Andruck an den Spaltbegrenzungsflächen und damit eine gute Abdichtung.

Die Oberflächen der innenliegenden Dichtlippen können zur weiteren Verbesserung der Wärmedämmung mit einer Reflexionsschicht versehen und z.B. verspiegelt sein. Diese Schichten reflektieren sowohl eine Wärme- als auch eine Kältestrahlung.

Weitere Merkmale der Erfindung ergeben sich aus den Unteransprüchen.

Ausführungsbeispiele der Erfindung sind in den Zeichnungen dargestellt und werden im folgenden beschrieben. Es zeigen:
- Figur 1: eine im Spalt zwischen benachbarten Glasscheiben angeordnete Dichtungsleiste, die an einem Sprossenprofil verankert ist,
- Figur 2: eine Dichtungsleiste, deren Verankerungsausleger in einer mittigen Nut eines Pfostenprofils festgelegt ist,
- Figuren 3 und 4: eine Abwandlung der Dichtungsleiste nach den Figuren 1 und 2,
- Figur 5: die Dichtungsleiste nach den Figuren 1 und 2 und
- Figur 6: die Dichtungsleiste nach den Figuren 3 und 4.

In den Figuren 1 und 2 ist eine Dichtungsleiste 1 aufgezeigt, durch die ein Spalt 2 zwischen benachbarten Isolierglasscheiben 3 einer Fassade abgedichtet wird.

Die Dichtungsleiste 1 weist einen Kern 4 auf, der in dem Ausführungsbeispiel mit drei Hohlkammern 5 ausgestattet ist, die eine gute Wärmedämmung ergeben. Der Kern 4 ist im Querschnitt rechteckförmig gestaltet und erstreckt sich von den Rändern einer mittigen Nut 6 eines Sprossenprofils 7 bzw. von den Rändern einer Nut 8 eines Pfostenprofils 9 bis zur äußeren Begrenzungsfläche der Scheiben 3.

Bei der Ausführungsform der Dichtungsleiste 1 nach den Fig. 1 und 2 erstreckt sich der Kern 4 ein wenig durch die ebene, in der die äußeren Begrenzungsflächen der Scheiben 3 liegen und weist am vorderen Ende äußere Dichtlippen 10 auf, die sich an den äußeren Begrenzungsflächen der benachbarten Scheiben 3 abstützen.

Von den Längsseitenflächen 11 des Kerns 4 erstrecken sich innenliegende Dichtlippen 12, die sich an den Flächen 13 abstützen, die den Spalt 2 begrenzen.

Während bei der Dichtungsleiste nach den Fig. 1, 2 und 5 die äußere Dichtlippen 10 die übrigen Dichtlippen 12 überragen, zeigen die Figuren 3, 4 und 6 ein Ausführungsbeispiel, bei dem die äußeren Dichtlippen 14 kürzer ausgebildet sind als die übrigen Dichtlippen 12.

Bei dem Ausführungsbeispiel nach den Fig. 3, 4 und 6 erstreckt sich der Kern 4 nur bis in die Nähe der Ebene, in der die Außenflächen der Glasscheiben 3 liegen. Die äußeren Dichtlippen 14 verschließen zwar die äußere Öffnung des Spaltes 2, sie stützen sich aber an den Spaltbegrenzungsflächen 13 ab.

Die Dichtungsleiste, die einstückig gefertigt wird, weist vorzugsweise einen Kern 4 mit harter Konsistenz und Dichtlippen mit weicher Konsistenz auf. Die Fertigung der so eingestellten Dichtungsleiste kann durch Koextrusion vorgenommen werden.

Die Dichtungsleiste ist mit einem Verankerungsausleger 15 ausgerüstet, der in die Nuten 6 bzw. 8 der Unterkonstruktion eingreift. Zur Erhöhung der Flexibilität ist dieser Verankerungsausleger 15 mit einer Hohlkammer versehen. Die Flankenflächen 16 des Verankerungsauslegers sind mit einer Strukturierung ausgestattet. Als Strukturierung kann eine Riffelung oder es können Längsriefen vorgesehen werden. Diese wirken zusammen mit einer Längsverzahnung der Nuten 6 und 8.

## Patentansprüche

1. Dichtungsleiste für den Spalt zwischen zwei benachbarten Glasscheiben oder Füllungsplatten einer mit einer Unterkonstruktion versehenen Fassaden- oder Lichtdachkonstruktion, die einen mit mindestens einer Hohlkammer (5) versehenen Kern (4) aufweist, von dessen Längsseitenflächen (11) sich Dichtlippen (10,12,14) erstrecken, mit äußeren Dichtlippen (10,14) zur Abdekkung der Außenöffnung des Spaltes (2) und weiteren Dichtlippen (12) zur Abstützung an den den Spalt (2) begrenzenden Scheiben- oder Plattenflächen (13), **gekennzeichnet durch** einen mit einer Hohlkammer versehenen Verankerungsausleger (15) zur Festlegung an oder in einer Nut (6,8) der Unterkonstruktion.

2. Dichtungsleiste nach Anspruch 1, **dadurch gekennzeichnet, daß** der Kern (4) zwei oder drei Hohlkammern (5) aufweist.

3. Dichtungsleiste nach Anspruch 1 oder 2, **dadurch gekennzeichnet, daß** der Kern (4) im Querschnitt rechteckförmig ist und seine Breite dem Abstand der Nutaußenflächen entspricht.

4. Dichtungsleiste nach Anspruch 3, **dadurch gekennzeichnet, daß** der Kern (4) sich bis zur Ebene in der die äußeren Begrenzungsflächen der Scheiben oder Füllungsplatten liegen, erstreckt.

5. Dichtungsleiste nach einem der Ansprüche 1 bis 4, **dadurch gekennzeichnet, daß** der Kern (4) eine harte und die mit dem Kern (4) einstückigen Dichtlippen (10,12,14) eine weiche Konsistenz aufweisen.

6. Dichtungsleiste nach Anspruch 1, **dadurch gekennzeichnet, daß** die äußeren Dichtlippen (10) sich an der Außenfläche der Glasscheiben oder Füllungsplatten abstützen.

7. Dichtungsleiste nach Anspruch 6, **dadurch gekennzeichnet, daß** die äußeren Dichtlippen (10) die übrigen Dichtlippen (12) überragen.

8. Dichtungsleiste nach Anspruch 1, **dadurch gekennzeichnet, daß** die äußeren Dichtlippen (14) kürzer sind als die übrigen Dichtlippen (12).

9. Dichtungsleiste nach einem der vorhergehenden Ansprüche, **dadurch gekennzeichnet, daß** die innenliegenden Dichtlippen (12) mit einer Refexionsschicht versehen sind.

10. Dichtungsleiste nach Anspruch 9, **dadurch gekennzeichnet, daß** die innenliegenden Dichtlippen (12) verspiegelt sind.

11. Dichtungsleiste nach Anspruch 1, **dadurch gekennzeichnet, daß** die Flankenflächen (16) der Verankerungsauslegers (15) mit einer Strukturierung ausgestattet sind.

12. Dichtungsleiste nach Anspruch 11, **dadurch gekennzeichnet, daß** die Flankenflächen mit einer Riffelung oder mit Längsriefen versehen sind.

## Claims

1. Sealing strip for the gap between two adjacent glass panes or filler panels of a façade or glazed roof structure provided with a substructure, this sealing strip comprising a core (4) provided with at least one hollow chamber (5), the longitudinal side faces (11) of this core having sealing lips (10, 12, 14) extending from them, with outer sealing lips (10, 14) for covering the outer opening of the gap (2) and further sealing lips (12) for supporting on the pane or panel faces (13) bounding the gap (2), **characterized by** an anchoring arm (15) provided with a hollow chamber and intended for securing to or in a groove (6, 8) of the substructure.

2. Sealing strip according to Claim 1, **characterized in that** the core (4) has two or three hollow chambers (5).

3. Sealing strip according to Claim 1 or 2, **characterized in that** the core (4) is rectangular in cross section and its width corresponds to the distance between the outer faces of the groove.

4. Sealing strip according to Claim 3, **characterized in that** the core (4) extends as far as the plane in which the outer boundary faces of the panes or filler panels are situated.

5. Sealing strip according to one of Claims 1 to 4, **characterized in that** the core (4) has a hard consistency and the sealing lips (10, 12, 14), which are in one piece with the core (4), have a soft consistency.

6. Sealing strip according to Claim 1, **characterized in that** the outer sealing lips (10) are supported on the outer face of the glass panes or filler panels.

7. Sealing strip according to Claim 6, **characterized in that** the outer sealing lips (10) protrude beyond the remaining sealing lips (12).

8. Sealing strip according to Claim 1, **characterized in that** the outer sealing lips (14) are shorter than the remaining sealing lips (12).

9. Sealing strip according to one of the preceding claims, **characterized in that** the inner sealing lips (12) are provided with a reflective layer.

10. Sealing strip according to Claim 9, **characterized in that** the inner sealing lips (12) are mirror-coated.

11. Sealing strip according to Claim 1, **characterized in that** the flank faces (16) of the anchoring arm (15) are equipped with a textured surface.

12. Sealing strip according to Claim 11, **characterized in that** the flank faces are provided with fluting or with longitudinal channels.

## Revendications

1. Baguette d'étanchéité pour la fente située entre deux panneaux vitrés ou de remplissage adjacents d'une construction de façade ou de toiture vitrée munie d"une ossature porteuse qui comporte un noyau (4) muni d'au moins un espace creux (5) à partir des surfaces des grands côtés (11) duquel s'étendent des lèvres d'étanchéité (10, 12, 14), avec des lèvres d'étanchéité extérieures (10, 14) pour recouvrir l'ouverture extérieure de la fente (2) et d'autres lèvres d'étanchéité (12) pour s'appuyer sur les surfaces des vitres ou des panneaux (13) limitant la fente (2), **caractérisée par** une console d'ancrage (15) munie d'un espace creux destinée à être fixée sur ou dans une rainure (6, 8) de l'ossature porteuse.

2. Baguette d'étanchéité selon la revendication 1, **caractérisée en ce que** le noyau (4) comporte deux ou trois espaces creux (5).

3. Baguette d'étanchéité selon la revendication 1 ou 2, **caractérisée en ce que** le noyau (4) a une section transversale rectangulaire et **en ce que** sa largeur correspond à l'écartement des surfaces extérieures des rainures.

4. Baguette d'étanchéité selon la revendication 3, **caractérisée en ce que** le noyau (4) s'étend jusqu'au plan dans lequel se trouvent les surfaces périphériques extérieures des vitres ou des panneaux de remplissage.

5. Baguette d'étanchéité selon l'une quelconque des revendications 1 à 4, **caractérisée en ce que** le noyau (4) présente une consistance dure et les lèvres d'étanchéité (10, 12, 14) d'une seule pièce avec le noyau (4) présentent une consistance molle.

6. Baguette d'étanchéité selon la revendication 1, **caractérisée en ce que** les lèvres d'étanchéité extérieures (10) s'appuient sur la surface extérieure des vitres ou des panneaux de remplissage.

7. Baguette d'étanchéité selon la revendication 6, **caractérisée en ce que** les lèvres d'étanchéité extérieures (10) font saillie au dessus des autres lèvres d'étanchéité (12).

8. Baguette d'étanchéité selon la revendication 1, **caractérisée en ce que** les lèvres d'étanchéité extérieures (14) sont plus courtes que les autres lèvres d'étanchéité (12).

9. Baguette d'étanchéité selon l'une quelconque des revendications précédentes, **caractérisée en ce que** les lèvres d'étanchéité intérieures (12) sont munies d'une couche réfléchissante.

10. Baguette d'étanchéité selon la revendication 9, **caractérisée en ce que** les lèvres d'étanchéité intérieures (12) sont métallisées.

11. Baguette d'étanchéité selon la revendication 1, **caractérisée en ce que** les surfaces de flancs (16) de la console d'ancrage (15) sont munies d'une structure.

12. Baguette d'étanchéité selon la revendication 1, **caractérisée en ce que** les surfaces de flancs sont munies d'une cannelure ou de rainures longitudinales.
